# EUROPÄISCHE PATENTSCHRIFT

(11) **EP 3 216 730 B1**
(45) Veröffentlichungstag und Bekanntmachung des Hinweises auf die Patenterteilung: **05.12.2018**
(21) Anmeldenummer: 17000264.6
(22) Anmeldetag: 17.02.2017
(51) Int. Cl.: B65H 16/02, B65H 18/02

(54) **VORRICHTUNG ZUM ABWICKELN ODER AUFWICKELN EINER MATERIALBAHN VON EINEM BZW. AUF EINEN WICKELKERN**
DEVICE FOR UNWINDING OR WINDING A SHEET OF MATERIAL FROM OR ON A WINDING CORE
DISPOSITIF D'ENROULEMENT ET DE DÉROULEMENT D'UNE BANDE DE MATÉRIAU D'UN NOYAU OU SUR UN NOYAU

(30) Priorität: 07.03.2016 IT UA20162061
(43) Veröffentlichungstag der Anmeldung: 13.09.2017
(73) Patentinhaber: Durst Phototechnik AG, 39042 Brixen (IT); Durst Digital Technology GmbH, 9900 Lienz (AT)
(72) Erfinder: Brunner, Eduard, 39043 Klausen (IT); Falser, Klaus, 39052 Kaltern (IT); Weingartner, Peter, 9991 Dölsach (AT)
(74) Vertreter: Kempkens, Anke

(56) Entgegenhaltungen:
- EP-A1- 0 826 615
- DE-A1- 19 630 924
- FR-A5- 2 076 500
- US-A- 5 150 850
- US-A- 5 647 555

## Beschreibung

Die vorliegende Erfindung bezieht sich auf eine Vorrichtung, insbesondere für einen Tintenstrahldrucker, zum Abwickeln oder Aufwickeln einer Materialbahn von einem bzw. auf einen Wickelkern, wobei die Vorrichtung ein Gestell mit einer Auflageeinrichtung für den Wickelkern und Mittel zum Positionieren des Wickelkerns auf der Auflageeinrichtung aufweist.

An dieser Stelle sollen vorab einige in diesem Dokument verwendeten Begriffe definiert werden:
Unter dem Begriff "Materialbahn" wird im Kontext flächenförmiges Material, vorzugsweise ein vollflächiges Material wie beispielsweise Papier oder ein gewebeartiges Material wie beispielsweise Textilgewebe oder Polyestergewebe als Rollenware, mit bestimmter Bandbreite verstanden, welches Material insbesondere als Aufzeichnungsmaterial für den Tintenstrahldruck geeignet ist.

Der Begriff "Mittel" ist im Kontext so zu verstehen, dass kontextbezogen sowohl der Singular als auch der Plural des Begriffs gemeint sein kann.

Im Stand der Technik sind Vorrichtungen für Drucker zum Abwickeln einer Materialbahn von einem Wickelkern offenbart, die ein Gestell mit zwei leer laufenden Endwalzen als Auflageeinrichtung aufweisen. Eine Haltevorrichtung ist am Gestell angeordnet, mit der die Materialbandrolle direkt auf die Endwalzen drehbar gehaltert wird, wobei während der Abwicklung die Haltevorrichtung eine unidirektionale Translationsbewegung der Drehachse des Wickelkerns zulässt, dergestalt dass die Materialbandrolle während der Abwicklung stets im direkten Kontakt mit den beiden Endwalzen verbleiben kann.

Derartige Vorrichtungen sind geeignet Materialbandrollen mit einer relativ großen Breite von beispielsweise 5 Metern abzuwickeln, da mit Hilfe der Auflageeinrichtung eine Durchbiegung des Wickelkerns verhindert werden kann, sodass der erforderliche Geradlauf der Materialbahn sichergestellt ist. Demgegenüber kann der Geradlauf bei Vorrichtungen, bei denen eine mit dem Wickelkern drehfest verbundene und an einem Gestell drehbar gelagerte Antriebswelle sowohl die Stützals auch Antriebsfunktion inne hat, für Materialbandrollen, die eine Breite von 5 Metern aufweisen, technisch nicht immer gewährleistet werden.

In einem beispielhaften Drucker durchläuft eine Materialbahn in der Regel drei Abschnitte. Der erste Abschnitt umfasst eine Vorrichtung zum Abwickeln der Materialbahn vom Wickelkern, eine Tänzerwalze und zumindest eine Umlenkrolle, über die die Materialbahn geführt wird. Der zweite Abschnitt umfasst zum Beispiel ein oder mehrere Druckmodule zum Bedrucken der Materialbahn und eine ihr zugeordnete Auflageplatte zur Auflage der zu bedruckenden Materialbahn, die einen konstanten Abstand zu den Modulen aufweist. Die Auflageplatte selbst kann als Vakuumdruckauflageplatte ausgebildet sein, mit der die Materialbahn zeitweise fixiert wird, indem die Platte mittels Vakuumerzeugungsmittel mit Unterdruck beaufschlagt wird. Als letzten und dritten Abschnitt kann der Drucker eine oder mehrere Umlenkrollen umfassen, über die die Materialbahn geführt wird, sowie eine weitere Vorrichtung zum Aufwickeln/Abwickeln der Materialbahn.

Die Druckmodule können im zweiten Abschnitt auf einem Druckschlitten angeordnet sein, der ausgelegt sein kann in vorbestimmter Weise in eine Dimension bidirektional über die gesamte Breite der Materialbahn scannend bewegt zu werden während dessen eine Druckzeile gedruckt wird. Ist eine Zeile fertig gedruckt, wird die Materialbandrolle um eine Zeilenbreite weitergeführt und mit dem Bedrucken einer weiteren Zeile kann begonnen werden. Dabei kann der Nachschub der Materialbahn vom ersten Abschnitt hin zum zweiten Abschnitt schrittweise durch Lageregelung der Tänzerwalze erfolgen während dessen die Materialbahn im zweiten Abschnitt mittels Vakuumauflageplatte fixiert ist.

Einige der bekannten Vorrichtung zum Abwickeln einer Materialbahn sind mit einer Bremsvorrichtung mit Bremsscheibe und Bremsbacken ausgestattet, die den Wickelkern mit einem vorbestimmten Drehmoment beaufschlagen kann. Beim Bremsvorgang wird ein an der Bremsscheibe wirkendes Drehmoment über die Anpressung von geeigneten Bremsbacken übertragen. Der Bremsvorgang selbst erfolgt dabei in einer Weise, dass während der Abwicklung die Anpresskraft nicht steuerbar ist. Ein anfänglich eingestellter Anpressdruck kann bei derartigen Bremsvorrichtungen somit lediglich vor der Inbetriebnahme, d.h. vor dem Abwickeln, erfolgen und nicht während dessen.

Bekanntlich ist, dass sowohl die Materialbahn als auch die Materialbandrolle bei der Abwicklung unterschiedlichen Kräften und Lasten ausgesetzt.

Auf die Materialbahn wirkt eine Zugspannung, die dafür sorgt, dass diese in die gewünschte Transportrichtung befördert wird. Mit Hilfe der Bremsvorrichtung wird der Wickelkern mit einem Drehmoment beaufschlagt, sodass diese kontrolliert und straff abgewickelt werden kann.

Durch die direkte Auflage der Materialbandrolle auf den beiden Walzen ist die gespulte Materialbahn jedoch entlang ihrer gesamten Breite einer von den Endwalzen ausgehenden Linienlast ausgesetzt. Bei der Abwieglung kommt es auf Grund dessen zu einer, mehr oder weniger großen, Anpressung und Stauchung der Materialbandrolle, die früher oder später zu einer Beschädigung, wie beispielsweise eine Zerknitterung, der Materialbahn führen kann.

Ein bidirektionaler Betrieb, obwohl nicht bekannt, würde die genannte Problematik verstärken. Demensprechend würde sich das Risiko einer möglichen Beschädigung erhöhen.

Derzeit besteht die Lösung der Problematik bei dem unidirektionalen Betrieb darin, das Bandmaterial zumindest im genannten ersten Abschnitt eines Druckers einer derart hohen Zugspannung auszusetzen, dass dieses auf der Rolle immer straff vorliegt. Für dünne Materialien ist die bekannte Lösung allerdings nicht geeignet, da die reale Gefahr besteht, dass diese reißen.

Eine weitere bekannte Lösung besteht darin, um die Walzen ein Endlosband zu legen und die Materialbandrolle frei auf dieses Endlosband zwischen den Walzen zu legen. Das Endlosband schmiegt sich im Auflagebereich und den Umfang der Materialbandrolle auf die dadurch lediglich eine Flächenlast und nicht mehr die problematische Linienlast wirkt. Problematisch bei dieser Lösung ist allerdings, dass aufgrund der Trägheit der Materialbandrolle, einmal in Rotation versetzt, diese Gefahr läuft bei einem abruptem Stop über den Auflagebereich und auch die Walzen hinwegzurollen oder einen Materialbandriss zu verursachen.

Die EP0826615A1 offenbart in den Figuren 1 und 2 eine Vorrichtung zum Abwickeln oder Aufwickeln einer Materialbahn (3) von einem bzw. auf einen Wickelkern (4), wobei die Vorrichtung eine Auflageeinrichtung mit Auflagefläche für den Mantel des durch aufgewickelte Teile (2) der Materialbahn (3) auf den Wickelkern gebildeten Zylinders umfasst und die Auflageeinrichtung so ausgestaltet ist, dass die Auflagefläche unter Last des aufgelegten Zylinders sich im Bereich der Auflage an den Mantel des Zylinders konkav anschmiegt und bei Rotation des Zylinders ein synchroner Mitlauf ermöglicht ist, wobei die Vorrichtung in die Drehachse des Wickelkernes eingreifende Mittel zum Positionieren (5, 6) umfasst, welche eine zumindest horizontale Positionierung des Zylinders ermöglichen, wobei die Vorrichtung ein Antriebsmittel (30) zum Antreiben des Zylinders umfasst.
Die Aufgabe der vorliegenden Erfindung besteht nun darin, eine zur oben genannten Vorrichtung alternative, einfache Vorrichtung zum Abwickeln einer Materialbahn von einem Wickelkern anzugeben. Dokument FR 2 076 500 offenbart eine Vorrichtung zum Aufwickeln einer Materialbahn, die eine konkave Auflagefläche für die Materialrolle umfasst und mit in die Drehachse des Wickelkerns eingreifende Mittel zum Positionieren ausgestaltet ist.

Die Aufgabe wird durch die Merkmale des unabhängigen Anspruchs 1 erfüllt. Die Unteransprüche beschreiben bevorzugte Varianten der vorliegenden erfinderischen Vorrichtung.

Erfindungsgemäss wird eine Vorrichtung zum Abwickeln oder Aufwickeln einer Materialbahn von einem bzw. auf einen Wickelkern bereitgestellt, wobei die Vorrichtung eine Auflageeinrichtung mit Auflagefläche für den Mantel des durch aufgewickelte Teile der Materialbahn auf den Wickelkern gebildeten Zylinders umfasst und die Auflageeinrichtung so ausgestaltet ist, dass die Auflagefläche unter Last des aufgelegten Zylinders sich im Bereich der Auflage an den Mantel des Zylinders konkav anschmiegt und bei Rotation des Zylinders ein synchroner Mitlauf ermöglicht ist, wobei die Vorrichtung in die Drehachse des Wickelkernes eingreifende Mittel zum Positionieren umfasst, welche eine zumindest horizontale Positionierung des Zylinders ermöglichen, wobei die Vorrichtung ein oder zwei Antriebsmittel umfasst, dadurch gekennzeichnet, dass der Wickelkern direkt oder indirekt mit jeweils einem am Mittel zum Positionieren drehbar gelagertes Anschlussmittel in Eingriff bringbar ist, wobei das oder die Antriebsmittel den Wickelkern direkt oder indirekt über zumindest eine der beiden Anschlussmittel bidirektional mit einem vorbestimmten Drehmoment beaufschlagen kann oder können, dergestalt, dass die Materialbahn ab- oder aufgewickelt werden kann.

Die erfindungsgemässe Vorrichtung ist besonders geeignet als Abwicklungsvorrichtung für einen Tintenstrahldrucker.

Die Erfindung wird im Folgenden anhand der Figuren im Detail und beispielhaft beschrieben.
**Figur 1** zeigt eine Querschnittsansicht einer besonders bevorzugte Ausgestaltung der erfindungsgemässen Vorrichtung 101.
**Figur 2** zeigt eine Querschnittsansicht der besonders bevorzugten Ausgestaltung der Vorrichtung 101 aus Figur 1, die den Wickelkern 105 in einer materialbeladenen und -losen Wickelposition (P1,P2) darstellt.

Figur 1 zeigt eine Vorrichtung 101 zum Abwickeln\Aufwickeln einer Materialbahn 103 von einem Wickelkern 105, wobei die Vorrichtung 101 ein Gestell 108 mit Auflageeinrichtung 107 für den Wickelkern 105 und Mittel zum Positionieren 109 desselben auf der Auflageeinrichtung 107 aufweist, wobei die Materialbahn 103 tangential von dem materialbeladenen Wickelkern 105 ab- und/oder aufgewickelt werden kann, wobei die Auflageeinrichtung 107 eine Auflagefläche umfasst, die unter Last des Wickelkerns 105 als konkavförmige Auflagefläche ausbildet ist und verfahrbar ist, wobei die Mittel zum Positionieren 109 den Wickelkern 105 senkrecht zu seiner Drehachsenrichtung parallel verschiebbar hält.

In Figur 1 ist die Auflagefläche durch einen Endlosband 113 gebildet, welches über zwei leer laufende Endwalzen 111 geführt ist, die parallel zur Drehachse A ausgerichtet sind (nicht gezeigt) und am Gestell 108 jeweils drehbar gelagert sind. Das Mittel zum Positionieren 109 ist als Schwenkarm ausgebildet, welches an einem ersten Ende ein drehbar gelagertes Anschlussmittel 116 aufweist, der mit dem Wickelkern 105 direkt oder indirekt in Eingriff bringbar ist. Der Schwenkarm selbst ist am zweiten Ende drehbar am Gestell 108 gelagert. Der Schwenkarm umfasst an seinen beiden Enden jeweils ein Antriebszahnrad 117, 117', über die eine umlaufende Kette 115 geführt ist, wobei ein Spannzahnrad 119 vorgesehen ist, der zwischen den Zahnrädern 117 und 117' in die Kette 115 eingreifen kann.

Der Antriebszahnrad 117 kann von einem Antriebsmittel (nicht dargestellt) angetrieben werden, das den Wickelkern 105 direkt oder indirekt über den Anschlussmittel 116 bidirektional mit einem vorbestimmten Drehmoment beaufschlagen kann, um die Materialbahn 103 ab- oder aufzuwickeln zu können.

Am Gestell 108 sind Füße 121 befestigt.

Figur 2 zeigt eine Querschnittsansicht der besonders bevorzugten Ausgestaltung der Vorrichtung 101 aus Figur 1, die den Wickelkern in einer materialbeladenen und -losen Wickelposition (P1,P2) darstellt.

Es wurde eine Vorrichtung 101 zum Abwickeln oder Aufwickeln einer Materialbahn 103 von einem bzw. auf einen Wickelkern 105 offenbart, wobei die Vorrichtung 101 eine Auflageeinrichtung 107 mit Auflagefläche für den Mantel des durch aufgewickelte Teile der Materialbahn 103 auf den Wickelkern 105 gebildeten Zylinders umfasst und die Auflageeinrichtung 107 so ausgestaltet ist, dass die Auflagefläche unter Last des aufgelegten Zylinders sich im Bereich der Auflage an den Mantel des Zylinders konkav anschmiegt und bei Rotation des Zylinders ein synchroner Mitlauf ermöglicht ist.

Erfindungsgemäss umfasst die Vorrichtung in die Drehachse des Wickelkernes 105 eingreifende Mittel zum Positionieren 109, welche eine zumindest horizontale Positionierung des Zylinders ermöglichen.

In einer bevorzugten Ausgestaltung der Erfindung ist die Auflagefläche bidirektional verfahrbar.

In einer anderen bevorzugten Ausgestaltung der Erfindung sind die Mittel zum Positionieren 109 als zwei parallel zur Drehachse des Wickelkerns 105 zueinander verschiebbare an einem Gestell 108 angeordnete Schwenkarme ausgebildet, die an gegenüberliegenden Seiten des Gestells 108 drehbar gelagert sind.

In einer weiteren bevorzugten Ausgestaltung ist der Wickelkern 105 direkt oder indirekt mit jeweils einem am Mittel zum Positionieren 109 drehbar gelagertes Anschlussmittel 116 in Eingriff bringbar.

In einer besonders bevorzugten Ausgestaltung der erfindungsgemässen Vorrichtung 101 umfasst die Vorrichtung 101 ein oder zwei Antriebsmittel, das oder die den Wickelkern 105 direkt oder indirekt über zumindest eine der beiden Anschlussmittel 116 bidirektional mit einem vorbestimmten Drehmoment beaufschlagen kann oder können, dergestalt, dass die Materialbahn 103 ab- oder aufgewickelt werden kann.

Ein Antriebsmittel ist beispielsweise ein elektrischer Antriebsmotor.

In einer weiteren besonders bevorzugten Ausführungsform der erfindungsgemässen Vorrichtung 101 ist oder sind die Antriebsmittel von einer Steuereinheit dergestalt ansteuerbar, dass die Materialbahn 103 während des Wickelns zumindest zeitweise, bevorzugt die ganze Zeit eine konstante Zugspannung erfahren kann.

Die Auflageeinrichtung 107 kann mindestens zwei voneinander beabstandete Auflageflächen umfassen.

Eine Auflagefläche kann durch ein Endlosband 113 gebildet sein, welches über zwei leer laufende Endwalzen 111 geführt ist, die parallel zur Drehachse A des Wickelkerns 105 ausgerichtet sind.

Eine Auflagefläche kann als eine durchgehende Auflagefläche ausgebildet sein.

Das Endlosband 113 kann zumindest teilweise elastisch sein, sodass sich dieses unter Last der Form der abgestützten Last des materialbeladenen oder materiallosen Wickelkerns 105 zumindest teilweise anschmiegen kann.

Die Vorrichtung 101 kann eine Wickelwelle umfassen, die einstückig oder als getrennte Wellenstummel ausgebildet ist oder sind und die mittels Kopplungsmittel, die die Wickelwelle umfassen kann, mit dem Wickelkern 105 drehfest verbindbar ist oder sind, wobei die Wickelwelle oder die getrennten Wellenstummel mit den Anschlussmittel 116 in Eingriff bringbar ist oder sind.

Die Benutzung von getrennten Wellenstummeln gegenüber einer durchgehenden Wickelwelle ist besonders vorteilhaft bei Wickelkerne die eine relativ große Breite aufweisen, da sie handhabbarer sind.

Ein Kopplungsmittel kann als aufblasbares Kopplungsmittel ausgebildet sein.

Die Endwalzen 111 sowie die Mittel zum Positionieren 109 können so gewählt sein, dass der materialbeladene und materiallose Wickelkern 105 zu jedem Zeitpunkt der Abwicklung von den Endwalzen 111 beabstandet auf der Auflagefläche positionierbar ist.

In einer bevorzugten Ausgestaltung umfasst ein Schwenkarm an seinen beiden Enden jeweils ein Antriebszahnrad 117, 117' umfassen, über die eine umlaufende Kette 115 geführt ist, wobei ein Spannzahnrad 119 vorgesehen ist, der zwischen den Zahnrädern 117 und 117' in die Kette 115 eingreifen kann.

In einer bevorzugten Ausführungsform der Erfindung kann zumindest eine Endwalze 111 translatorisch mittels Translationsmittel bewegt werden, um vor oder während der Wicklung die Auflagefläche nachspannen zu können.

Die erfindungsgemässe Vorrichtung (101) ist besonders geeignet einem Tintenstrahldrucker zugeordnet zu werden.

Die Aufgabe der vorliegenden Erfindung besteht somit auch darin, einen Tintenstrahldrucker mit der erfindungsgemäßen Vorrichtung 101 anzugeben. Erfindungsgemäß wird ein Tintenstrahldrucker bereitgestellt, umfassend eine erste Vorrichtung zum Aufwickeln oder Abwickeln einer Materialbahn 103, eine Tänzerwalze, zumindest eine Umlenkeinrichtung und eine zweite Vorrichtung zum Abwickeln oder Aufwickeln der Materialbahn 103 dadurch gekennzeichnet, dass eine der beiden Vorrichtungen als die eine erfinderische Vorrichtung 101 zum Abwickeln oder Aufwickeln der Materialbahn 103 von einem bzw. auf einen Wickelkern 105 ausgebildet ist.

In einer bevorzugten Ausführungsform kann die Tänzerwalze translatorisch bewegbar sein und dergestalt ausgebildet sein, dass sie gegen die Materialbahn 103 mit einer vorzugsweise konstanten Kraft beaufschlagt wird, wobei die Tänzerwalze in Kombination mit dem oder den Antriebsmittel von einer Steuereinheit dergestalt ansteuerbar ist oder sind, dass die Materialbahn 103 während des Wickelns zumindest zeitweise, bevorzugt die ganze Zeit eine konstante Zugspannung erfahren kann.

In einer weiteren bevorzugten Ausführungsform kann die Tänzerwalze translatorisch bewegbar sein und dergestalt ausgebildet sein, dass sie gegen die Materialbahn (103) mit einer vorzugsweise konstanten Kraft beaufschlagt wird, um die Materialbahn (103) zumindest zwischen der Tänzerwalze und der Vorrichtung (101) straff zu halten.

Abschließend sei der Ordnung halber darauf hingewiesen, dass zum besseren Verständnis des Aufbaus der Vorrichtung 101, diese bzw. deren Bestandteile teilweise unmaßstäblich und/oder vergrößert und/oder verkleinert dargestellt wurden.

## Patentansprüche

1. Vorrichtung (101) zum Abwickeln oder Aufwickeln einer Materialbahn (103) von einem bzw. auf einen Wickelkern (105), wobei die Vorrichtung (101) eine Auflageeinrichtung (107) mit Auflagefläche für den Mantel des durch aufgewickelte Teile der Materialbahn (103) auf den Wickelkern (105) gebildeten Zylinders umfasst und die Auflageeinrichtung (107) so ausgestaltet ist, dass die Auflagefläche unter Last des aufgelegten Zylinders sich im Bereich der Auflage an den Mantel des Zylinders konkav anschmiegt und bei Rotation des Zylinders ein synchroner Mitlauf ermöglicht ist, wobei die Vorrichtung (101) in die Drehachse des Wickelkernes (105) eingreifende Mittel zum Positionieren (109) umfasst, welche eine zumindest horizontale Positionierung des Zylinders ermöglichen, wobei die Vorrichtung (101) ein oder zwei Antriebsmittel umfasst, **dadurch gekennzeichnet, dass** der Wickelkern (105) direkt oder indirekt mit jeweils einem am Mittel zum Positionieren (109) drehbar gelagertes Anschlussmittel (116) in Eingriff bringbar ist, wobei das oder die Antriebsmittel (116) den Wickelkern (105) direkt oder indirekt über zumindest eine der beiden Anschlussmittel (116) bidirektional mit einem vorbestimmten Drehmoment beaufschlagen kann oder können, dergestalt, dass die Materialbahn (103) ab- oder aufgewickelt werden kann.

2. Vorrichtung (101) nach Anspruch 1 **dadurch gekennzeichnet, dass** die Mittel zum Positionieren (109) als zwei parallel zur Drehachse des Wickelkerns (105) zueinander verschiebbare an einem Gestell (108) angeordnete Schwenkarme ausgebildet sind die an gegenüberliegenden Seiten des Gestells (108) drehbar gelagert sind.

3. Vorrichtung (101) nach einem der Ansprüche 1 oder 2 **dadurch gekennzeichnet, dass** das oder die Antriebsmittel von einer Steuereinheit dergestalt ansteuerbar ist, dass die Materialbahn (103) während des Wickelns zumindest zeitweise, bevorzugt die ganze Zeit eine konstante Zugspannung erfahren kann.

4. Vorrichtung (101) nach einem der vorangehenden Ansprüche **dadurch gekennzeichnet, dass** die Auflageeinrichtung (107) mindestens zwei voneinander beabstandete Auflageflächen umfasst.

5. Vorrichtung (101) nach einem der vorangehenden Ansprüche **dadurch gekennzeichnet, dass** die eine Auflagefläche durch einen Endlosband (113) gebildet ist, welches über zwei leer laufende Endwalzen (111) geführt ist, die parallel zur Drehachse A des Wickelkerns (105) ausgerichtet sind.

6. Vorrichtung (101) nach einem der vorhergehenden Ansprüche **dadurch gekennzeichnet, dass** die eine Auflagefläche als eine durchgehend Auflageflache ausgebildet ist.

7. Vorrichtung (101) nach einem der Ansprüche 5 oder 6, **dadurch gekennzeichnet, dass** das Endlosband (113) zumindest teilweise elastisch ist, sodass sich dieses unter Last der Form der abgestützten Last des materialbeladenen oder materiallosen Wickelkerns (105) zumindest teilweise anschmiegen kann.

8. Vorrichtung (101) nach einem der vorangehenden Ansprüche **dadurch gekennzeichnet, dass** die Vorrichtung (101) eine Wickelwelle umfasst, die einstückig oder als getrennte Wellenstummel ausgebildet ist oder sind und diese mittels Kopplungsmittel, die die Wickelwelle umfassen kann, mit dem Wickelkern drehfest verbindbar ist oder sind, wobei die Wickelwelle oder die getrennten Wellenstummel mit den Anschlussmitteln (116) in Eingriff bringbar ist oder sind.

9. Vorrichtung (101) nach einem der vorangehenden Ansprüche **dadurch gekennzeichnet, dass** die Kopplungsmittel als aufblasbare Kopplungsmittel ausgebildet sind.

10. Vorrichtung (101) nach einem der Ansprüche 5 bis 9 **dadurch gekennzeichnet, dass** die Endwalzen (111) sowie die Mittel zum Positionieren (109) so gewählt sind, dass der materialbeladene und materiallose Wickelkern (105) zu jedem Zeitpunkt der Abwicklung von den Endwalzen (111) beabstandet auf der Auflagefläche positionierbar ist.

11. Vorrichtung (101) nach einem der vorangehenden Ansprüche **dadurch gekennzeichnet, dass** ein Schwenkarm an seinen beiden Enden jeweils ein Antriebszahnrad (117, 117') umfasst, über die eine umlaufende Kette (115) geführt ist, wobei ein Spannzahnrad (119) vorgesehen ist, der zwischen den Zahnrädern (117 und 117') in die Kette (115) eingreifen kann.

12. Vorrichtung (101) nach Anspruch 5 und einem der vorangehenden Ansprüche **dadurch gekennzeichnet, dass** zumindest eine Endwalze (111) translatorisch mittels Translationsmittel bewegt werden kann, um vor oder während der Wicklung die Auflagefläche nachspannen zu können.

13. Tintenstrahldrucker umfassend eine erste Vorrichtung zum Aufwickeln oder Abwickeln einer Materialbahn (103), eine Tänzerwalze, zumindest eine Umlenkeinrichtung und eine zweite Vorrichtung zum Abwickeln oder Aufwickeln der Materialbahn (103) **dadurch gekennzeichnet, dass** eine der beiden Vorrichtungen als Vorrichtung (101) zum Abwickeln oder Aufwickeln der Materialbahn (103) von einem bzw. auf einen Wickelkern (105) nach einem der Ansprüche 1-12 ausgebildet ist.

14. Tintenstrahldrucker nach Anspruch 13 **dadurch gekennzeichnet, dass** die Tänzerwalze translatorisch bewegbar ist und dergestalt ausgebildet ist, dass sie gegen die Materialbahn (103) mit einer vorzugsweise konstanten Kraft beaufschlagt wird, wobei die Tänzerwalze in Kombination mit dem oder den Antriebsmittel von einer Steuereinheit dergestalt ansteuerbar ist oder sind, dass die Materialbahn (103) während des Wickelns zumindest zeitweise, bevorzugt die ganze Zeit eine konstante Zugspannung erfahren kann.

15. Tintenstrahldrucker nach Anspruch 13 **dadurch gekennzeichnet, dass** die Tänzerwalze translatorisch bewegbar ist und dergestalt ausgebildet ist, dass sie gegen die Materialbahn (103) mit einer vorzugsweise konstanten Kraft beaufschlagt wird, um die Materialbahn (103) zumindest zwischen der Tänzerwalze und der Vorrichtung (101) straff zu halten.

## Claims

1. Device (101) for unwinding or winding up a material web (103) from or on a winding core (105), wherein the device (101) comprises a supporting device (107) having a supporting surface for the jacket of the cylinder formed by parts of the material web (103) wound on the winding core (105) and the supporting device (107) is designed in such a manner that the supporting surface, due to the weight of the cylinder laid on it, adapts concavely to the cylinder jacket in the region of the support and during rotation of the cylinder a synchronous rotation is possible, wherein the device (101) comprises positioning means (109) engaging in the rotation axis of the winding core (105), which means allow an at least horizontal positioning of the cylinder, wherein the device (101) comprises one or two driving means, **characterized in that** the winding core (105) can be brought into engagement directly or indirectly with one connecting means (116) mounted rotatably at each of the positioning means (109), wherein a predefined torque can be applied directly or indirectly to the winding core by the one or the two driving means (116) bidirectionally via at least one of the two connecting means (116) in such a way that the material web (103) can be wound up or unwound.

2. Device (101) according to claim 1, **characterized in that** the positioning means (109) are designed as two swivel arms that are parallel to the rotation axis of the winding core (105), moveable to each other, disposed at a frame (108) and mounted rotatably on opposite sides of the frame (108).

3. Device (101) according to one of the claims 1 or 2, **characterized in that** the driving means is or are controllable by a control unit in such a way that the material web (103) can experience at least at times, preferably the whole time, a constant tensile stress during the winding.

4. Device (101) according to one of the precedent claims, **characterized in that** the supporting device (107) comprises at least two supporting surfaces spaced from each other.

5. Device (101) according to one of the precedent claims, **characterized in that** the one supporting surface is formed by an endless belt (113) which is guided over two end rollers (111) running without load that are aligned parallel to the rotation axis A of the winding core (105).

6. Device (101) according to one of the precedent claims, **characterized in that** the one supporting surface is designed as a continuous supporting surface.

7. Device (101) according to one of the claims 5 or 6, **characterized in that** the endless belt (113) is at least partially elastic so that said belt, under load, can adapt at least partially to the form of the supported weight of the winding core (105) loaded with material or not loaded with material.

8. Device (101) according to one of the precedent claims, **characterized in that** the device (101) comprises a winding shaft that is or are designed in one piece or as separated shaft stubs and said shaft or stubs can be connected, by means of coupling means the winding shaft can comprise, to the winding core in a non-rotatable manner, wherein the winding shaft or the separated shaft stubs can be brought into engagement with the connecting means (116).

9. Device (101) according to one of the precedent claims, **characterized in that** the coupling means are designed as inflatable coupling means.

10. Device (101) according to one of the claims 5 to 9, **characterized in that** the end rollers (111) as well as the positioning means (109) are chosen in such a manner that the winding core (105) loaded with material or unloaded can be positioned on the supporting surface at a distance from the end rollers (111) at any time of the unwinding.

11. Device (101) according to one of the precedent claims, **characterized in that** a swivel arm comprises at each of its both ends one driving toothed wheel (117, 117') over which a surrounding chain (115) is guided, wherein a tensioning toothed wheel (119) is provided which can engage between the toothed wheels (117 and 117') into the chain (115).

12. Device (101) according to claim 5 and one of the preceding claims **characterized in that** at least one end roller (111) can be moved translationally by means of translational means so that the supporting surface can be re-stressed before or during the winding.

13. Inkjet printer comprising a first device for winding up or unwinding a material web (103), a dancer roller, at least one deflecting device and a second device for winding up or unwinding the material web (103) **characterized in that** one of the two devices is designed as a device (101) for winding up or unwinding the material web (103) from or on a winding core (105) according to one of the claims 1 to 12.

14. Inkjet printer according to claim 13 **characterized in that** the dancer roller is movable translationally and designed in such a way that a preferably constant force is applied to it against the material web (103), wherein the dancer roller, in combination with the one or the two driving means, is controllable by a control unit in such a way that the material web (103) can experience at least at times, preferably the whole time, a constant tensile stress during the winding.

15. Inkjet printer according to claim 13 **characterized in that** the dancer roller is moveable translationally and designed in such a way that a preferably constant force is applied to it against the material web (103) to keep the material web (103) taut at least between the dancer roller and the device (101).

## Revendications

1. Dispositif (101) d'enroulement ou de déroulement d'une bande de matière (103) d'un ou sur un noyau d'enroulement (105), le dispositif (101) comprenant un dispositif de support (107) ayant une surface de support pour l'enveloppe du cylindre formé par des parties de la bande de matière (103) enroulées sur le noyau d'enroulement (105) et le dispositif de support (107) étant conçu de telle manière que la surface de support, sous le poids du cylindre mis au-dessus, s'adapte de façon concave dans la région du support à l'enveloppe du cylindre et lors de la rotation du cylindre une rotation synchrone est possible, le dispositif (101) comprenant des moyens de positionnement (109) qui s'engrènent dans l'axe de rotation du noyau d'enroulement (105) et qui permettent un positionnement du moins horizontal du cylindre, le dispositif (101) comprenant un ou deux moyens moteurs, **caractérisé en ce que** le noyau d'enroulement (105) peut être amené à s'engrener directement ou indirectement avec un moyen de connexion (116) monté de façon tournante à chacun des moyens de positionnement (109), un couple prédéfini pouvant être appliqué directement ou indirectement au noyau d'enroulement (105) par le ou les moyens moteur(s) (116) au moyen de du moins un des moyens de connexion (116) de façon bidirectionnelle de telle manière que la bande de matière (103) peut être enroulée ou déroulée.

2. Dispositif (101) selon la revendication 1 **caractérisé en ce que** les moyens de positionnement (109) sont conçus comme deux bras pivotants qui sont parallèles à l'axe de rotation du noyau d'enroulement (105), déplaçables l'un par rapport à l'autre, disposés à un châssis (108) et montés de façon tournante aux côtés opposés du châssis (108).

3. Dispositif (101) selon l'une des revendications 1 ou 2 **caractérisé en ce que** le ou les moyens moteur(s) peut/peuvent être commandé(s) par une unité de commande de telle manière que la bande de matière (103) peut subir pendant l'enroulement un effort de traction constant du moins temporairement, de préférence tout le temps.

4. Dispositif (101) selon l'une des revendications précédentes **caractérisé en ce que** le dispositif de support (107) comprend du moins deux surfaces de support espacées l'une de l'autre.

5. Dispositif (101) selon l'une des revendications précédentes **caractérisé en ce que** l'une surface de support est formée par une bande sans fin (113) qui est guidée sur deux rouleaux d'extrémité (111) tournant à vide qui sont alignés parallèlement à l'axe de rotation A du noyau d'enroulement (105).

6. Dispositif (101) selon l'une des revendications précédentes **caractérisé en ce que** l'une surface de support est conçue comme une surface de support continue.

7. Dispositif (101) selon l'une des revendications 5 ou 6 **caractérisé en ce que** la bande sans fin (113) est élastique du moins partiellement de sorte que celle-ci, sous charge, peut s'adapter du moins partiellement à la forme du poids supporté du noyau d'enroulement (105) chargé de matière ou non chargé de matière.

8. Dispositif (101) selon l'une des revendications précédentes **caractérisé en ce que** le dispositif (101) comprend un arbre d'enroulement qui est conçu en une pièce ou comme des bouts d'arbre séparés et celle-ci ou ceux-ci peut/peuvent être relié(s) de façon tournante, à l'aide de moyens de couplage que l'arbre d'enroulement peut comprendre, au noyau d'enroulement, l'arbre d'enroulement ou les bouts d'arbre séparés pouvant être mis en prise avec les moyens de connexion (116).

9. Dispositif (101) selon l'une des revendications précédentes **caractérisé en ce que** les moyens de couplage sont conçus comme des moyens de couplage gonflables.

10. Dispositif (101) selon l'une des revendications 5 à 9 **caractérisé en ce que** les rouleaux d'extrémité (111) ainsi que les moyens de positionnement (109) sont choisis de telle manière que le noyau d'enroulement (105) chargé de matière ou non chargé de matière peut être positionné, à tout moment de l'enroulement, sur la surface de support de manière espacée des rouleaux d'extrémité (111).

11. Dispositif (101) selon l'une des revendications précédentes **caractérisé en ce qu'**un bras pivotant comprend à chacun de ses deux extrémités une roue dentée motrice (117, 117') autour de laquelle une chaine circulante (115) est menée, une roue dentée de serrage (119) étant prévue qui peut s'engrener entre les roues dentées (117 et 117') dans la chaine (115).

12. Dispositif (101) selon la revendication 5 et l'une des revendications précédentes **caractérisé en ce que** du moins un rouleau d'extrémité (111) peut être déplacé par mouvement de translation à l'aide de moyens de translation pour pouvoir resserrer la surface de support avant ou pendant l'enroulement.

13. Imprimante à jet d'encre comprenant un premier dispositif d'enroulement ou de déroulement d'une bande de matière (103), un rouleau danseur, du moins un dispositif déflecteur et un second dispositif d'enroulement ou de déroulement de la bande de matière (103) **caractérisé en ce que** l'un des deux dispositifs est conçu comme un dispositif (101) d'enroulement ou de déroulement de la bande de matière (103) d'un ou sur un noyau d'enroulement (105) selon l'une des revendications 1 à 12.

14. Imprimante à jet d'encre selon la revendication 13 **caractérisé en ce que** le rouleur danseur peut être déplacé par mouvement de translation et est conçue de telle manière qu'une force, de préférence constante, est appliquée sur celui-ci contre la bande de matière (103), le rouleau danseur en combinaison avec le ou les moyens moteurs pouvant être commandés par une unité de commande de telle manière que la bande de matière (103) peut subir pendant l'enroulement un effort de traction constant du moins temporairement, de préférence tout le temps.

15. Imprimante à jet d'encre selon la revendication 13 **caractérisé en ce que** le rouleau danseur est déplaçable par mouvement de translation et est conçu de telle manière qu'une force, de préférence constante, est appliquée sur celui-ci contre la bande de matière (103) pour maintenir la bande de matière (103) du moins entre le rouleau danseur et le dispositif (101) dans un état raide.
